# EUROPÄISCHE PATENTSCHRIFT

(11) **EP 0 337 236 B1**
(45) Veröffentlichungstag und Bekanntmachung des Hinweises auf die Patenterteilung: **22.12.1993**
(21) Anmeldenummer: 89105826.5
(22) Anmeldetag: 03.04.1989
(51) Int. Cl.: H01R 4/36

(54) **Elektrische Klemme**
Electrical terminal
Borne électrique

(30) Priorität: 15.04.1988 DE 3812659
(43) Veröffentlichungstag der Anmeldung: 18.10.1989
(73) Patentinhaber: SIEMENS AKTIENGESELLSCHAFT, 80333 München (DE)
(72) Erfinder: Treiber, Hans, Dipl.-Ing. (FH), D-8411 Sinzing (DE); Krec, Zdenek, D-8400 Regensburg (DE)

(56) Entgegenhaltungen:
- DE-U- 1 887 767
- FR-A- 2 565 039
- US-A- 4 545 640

## Beschreibung

Die Erfindung bezieht sich auf eine elektrische Klemme nach dem Oberbegriff des Anspruchs 1. Eine derartige Klemme ist aus DE-U-1 887 767 bekannt. Derartige Klemmen werden bei Reihenklemmen, als Installationsklemmen, in elektrischen Geräten oder in Verteilungen und zum Anschließen an Stromschienen verwendet. Sie sollen wirtschaftlich zu fertigen sein und dennoch dauerhaft guten elektrischen Kontakt sicherstellen.

Um derartige Klemmen aus Bandmaterial herzustellen, wird auf die vielfältigste Weise vorgegangen (beispielsweise nach DE-A-2 915 575). Hierbei werden Teile verschweißt oder in Stecktechnik miteinander verbunden, wobei auch die verschiedenartigsten Faltungen bekannt sind. Besonders kritisch ist die Verbindung von Enden bandförmigen Materials, wenn sie nicht aufwendig verschweißt werden sollen und wenn man mit verhältnismäßig dünnem Material auskommen möchte. Empfindlich ist ein Klemmkörper aus dünnem Material besonders dann, wenn der Klemmkörper von seiner Funktion her seine Wandteile auf Zug beansprucht, wenn es also nicht genügt, schellenartige Teile miteinander zu verschrauben.

Der Erfindung liegt die Aufgabe zu Grunde, eine elektrische Klemme zu entwickeln, die stabil ist und die sich einfach und wirtschaftlich fertigen läßt. Zur Lösung dieser Aufgabe wird eine elektrische Klemme gemäß Anspruch 1 vorgeschlagen. Dadurch entsteht ein Klemmkörper mit besonders stabilem Boden.

Wenn die T-förmigen Lappen einen auseinanderlaufenden Halsbereich, bildlich der T-Stiel, und daran nach außen zu eingewinkelte Enden bilden, die, gegen den Hals umgebogen, bildlich an schiefen Angeln hängen, werden beim Umbiegen der Enden Fertigungstoleranzen eliminiert. Die Enden gelangen beim Umbiegen nämlich zu einer Position, wo sie am Boden des Klemmkörpers aufreiten.

Wenn unter dem Rücken ein stärkeres Führungsstück für die Klemmschraube eingesetzt ist, das mit seitlichen Nasen in Fenstern in beiden Schenkeln eingesteckt ist, erzielt man eine Klemme mit mehreren Vorteilen: So kann einmal durch ein Stanzteil aus einem Material mit den gewünschten Eigenschaften ein besonders stabiles Gewinde als Führung für die Klemmschraube erzielt werden. Andererseits erzielt man eine Bremse gegen Lockern der Klemmschraube und gegen Überdrehen beim Festklemmen eines Leiters. Ohne eine derartige Bremse könnte der Leiter mitunter zu stark gequetscht werden. Die Bremswirkung kommt dadurch zustande, daß nach Aufsetzen der Klemmschraube auf einem anzuklemmenden Leiter beim Weiterdrehen der Rücken des Klemmkörpers sich vom stärkeren Führungsstück abhebt und dadurch zum Verkanten des Gewindes im Rückes des Klemmkörpers und zum Verspannen führt. Das stärkere Führungsstück kann in der Fertigung zugleich als Träger und zum Positionieren eines seitlich zugeführten Bandmaterials für den Klemmkörper dienen.

Es ist besonders vorteilhaft, wenn das Führungsstück zu Fenstern in den Schenkeln in seiner Führungsebene Spiel beläßt, so daß das Gewinde durch den Rücken des Klemmkörpers und das eingesetzte Führungsstück in einem Arbeitsgang durchgeschnitten werden kann. Das Führungsstück kann einen kreuzförmigen Grundriß aufweisen und einfach als Stanzteil hergestellt werden.

Nach einer anderen Weiterbildung sind beide Schenkel oberhalb des zu bildenden Bodens in ihrer Breite zum Boden hin verjüngt ausgeführt. Wenn in einer derartigen Klemme ein anzuschließender elektrischer Leiter verformt und seitlich ausgequetscht wird, vermeidet man dennoch, daß sich der eingeführte Körper am Klemmkörper so verhaken könnte, daß er nicht ohne weiteres mehr zu entfernen wäre. Die vom Boden des Klemmkörpers nach oben weiter werdenden Flanken der den Klemmkörper bildenden Schenkel wirken dabei als Stütze, die um so stärker wirkt, je stärker der Leiter verquetscht würde.

Wenn der Boden des Klemmkörpers leicht V-förmig durchgebogen ist, was in der Praxis durch die Biegetechnik ohnehin mehr oder weniger stark eintritt, wird den Enden der T-förmigen Lappen in Abhängigkeit von der Neigung der "schiefen Angeln", eine definierte Region für das Aufreiten geboten.

Der Klemmkörper wird besonder fest, wenn der durchgesteckte Lappen am Schenkel des Klemmkörpers hinter dem Fenster nach unten, zum Boden des Klemmkörpers, umgebogen ist. Der umgebogene Bereich des Lappens stabilisiert den Klemmkörper, wobei er in der Biegung des Bodenteils Platz findet, so daß die Klemme an ihren Flanken ohne vorspringende Teile plan sein kann.

Die Erfindung soll nun an Hand von in der Zeichnung grob schematisch wiedergegebenen Ausführungsbeispielen näher erläutert werden:
In FIG 1 ist eine Klemme von vorn, also in Einführungsrichtung für einen festzuklemmenden Leiter, wiedergegeben.
In FIG 2 ist die Klemme nach FIG 1 in Seitenansicht dargestellt.
In FIG 3 ist die Klemme nach FIG 1 von unten gesehen wiedergegeben.
In FIG 4 ist die Klemme nach FIG 2 bei herausgedrehter Klemmschraube von oben gesehen veranschaulicht.
In FIG 5 ist ein Bandkörper dargestellt, der zur Klemme nach FIG 1 gefaltet werden kann.

Die elektrische Klemme nach FIG 1 weist einen Klemmkörper 1 in Falttechnik auf, der aus Schenkeln 2, 3 beidseits zu einem Rükken 4 gebildet wird. Der Rücken führt eine Klemmschraube 5 in einem Gewinde im Rücken 4. Der Schenkel 2 weist ein Durchsteckfenster 6 auf, durch das der andere Schenkel 3 mit einer Zunge 7 gesteckt ist. Der Schenkel 3, an dem die Zunge 7 aufgeführt ist, bildet dadurch den Klemmenboden 8. An diesem Schenkel 3 sind seitlich T-förmige, hinterschnittene Lappen 9, 10 überstehend ausgeführt. Sie sind unter dem unterhalb des Bodens 8 umgelegten Ende des Schenkels 2, der das Durchsteckfenster aufweist, mit ihren freigeschnittenen Enden 12, 13 eingebogen. Sie bilden dadurch in Falttechnik den Boden des Klemmkörpers 1.

Die T-förmigen Lappen 9, 10 weisen einen auseinanderlaufenden Halsbereich, bildlich der T-Stiel, und daran nach außen zu eingewinkelte Enden 12, 13 auf. Beim Umbiegen bilden sich dadurch schiefe Biegelinien, die hier bildhaft als schiefe Angeln 14, 15 bezeichnet werden sollen.

Unter dem Rücken 4 ist im Ausführungsbeispiel nach FIG 1 ein stärkeres Führungsstück 16 für die Klemmschraube 5 eingesetzt. Hierzu weist das Führungsstück 16 seitliche Nasen 17 auf, die in Fenster 18 in beiden Schenkeln 2, 3 eingesetzt sind. Es ist vorteilhaft, Nasen und Fenster so aufeinander abzustimmen, daß in der Führungsebene, also senkrecht zu Zeichenebene für das Führungsstück 16 Spiel bleibt. Das Gewinde für die Klemmschraube 5 kann dann im Rücken 4 und im Führungsstück 16 trotz Fertigungstoleranzen in einem Arbeitsgang eingeschnitten werden. Das Führungsstück 16 kann vorteilhafterweise einen im wesentlichen kreuzförmigen Grundriß aufweisen, wie es aus FIG 4 zu ersehen ist.

Im Ausführungsbeispiel sind beide Schenkel, der Schenkel 2 nach FIG 2 und der hinter der Zeichenebene liegende Schenkel 3 oberhalb des zu bildenden Klemmenbodens 8 in ihrer Breite zum Boden hin verjüngt. Dadurch wird das Verquetschen anzuschließender Leiter vermindert und insbesondere vermieden, daß sich überstehende Leiter hinter den Schenkeln verhaken, so daß sie aus der Klemme nicht mehr ohne weiteres herzuziehen wären.

Der Klemmenboden 8 ist vorteilhafterweise leicht V-förmig durchgebogen ausgeführt, wie es aus FIG 1 zu ersehen ist. Die Lappenenden 12 und 13 an den "schiefen Angeln" 14, 15 finden dann am Klemmenboden beim Umbiegen einen definierten Bereich, in dem sie am Boden aufreiten und den Klemmenkörper im Formschluß besonders stabil werden lassen. Für einen festen Klemmkörper ist es auch vorteilhaft, wenn die durchgesteckte Zunge 7 hinter dem Durchsteckfenster 6 nach unten umgebogen ist, wie es in FIG 1 veranschaulicht ist.

Wenn die Klemmschraube 5 gegen einen einzuklemmenden Leiter angezogen wird, hebt sich schließlich der Rücken 4 des Klemmkörpers vom Führungsteil 16 zunehmend stark ab, so daß die Klemmschraube gegen zu festen Anziehen eine Bremse im Sinne einer Drehmomentbremse aufweist. Sie schützt zugleich gegen Lockern.

In FIG 5 ist ein Stanzteil wiedergegeben, aus dem eine Klemme nach den FIG 1 bis 4 in Biegetechnik hergestellt werden kann. Die Biegezogen sind schraffiert veranschaulicht. Im übrigen tragen gleiche Teile gleiche Bezugszeichen.

## Patentansprüche

1. Elektrische Klemme, deren Klemmkörper (1) in Falttechnik aus Schenkein (2,3) beidseits Zu einem Rücken (4) gebildet wird, der eine Klemmschraube (5) führt, wobei ein Schenkel (2) zumindest ein Durchsteckfenster (6) aufweist, durch das eine Zunge (7) des anderen Schenkels (3) gesteckt ist, dadurch gekennzeichnet, daß indem der Schenkel (2) zumindest ein Durchsteckfenster (6) aufweist, durch das die Zunge (7) des anderen Schenkels (3) gesteckt ist, bildet dieser Schenkel (3) den Klemmenboden (8), wobei an diesem Schenkel (3) seitliche T-förmige, hinterschnittene Lappen (9,10) überstehen, die unter dem unterhalb des Bodens (8) umgelegten Ende (11) des Schenkels (2), der das Druchsteckfenster aufweist, mit ihren freigeschnittenen Enden (12,13) eingebogen sind.

2. Klemme nach Anspruch 1 , **dadurch gekennzeichnet,** daß die T-förmigen Lappen (9,10) einen auseinanderlaufenden Halsbereich, bildlich der T-Stiel, und daran nach außen zu eingewinkelte Enden (12,13) bilden, die, gegen den Hals umgebogen, bildlich an schiefen Angeln (14,15) hängen.

3. Klemme nach Anspruch 1 , **dadurch gekennzeichnet,** daß unter dem Rücken (4) ein stärkeres Führungstück (16) für die Klemmschraube (5) eingesetzt ist, das mit seitlichen Nasen (17) in Fenster (18) in beiden Schenkeln (2,3) unter Belassen von Spiel in der Führungsebenen eingesteckt ist.

4. Klemme nach Anspruch 3 , **dadurch gekennzeichnet,** daß das Führungsstück (16) einen kreuzförmigen Grundriß aufweist.

5. Klemme nach Anspruch 1 , **dadurch gekennzeichnet,** daß beide Schenkel (2,3) oberhalb des zu bildenden Klemmenbodens (8) sich in ihrer Breite zum Boden hin verjüngen.

6. Klemme nach Anspruch 2, **dadurch gekennzeichnet,** daß der Klemmenboden (8) leicht V-förmig durchgebogen ist.

7. Klemmen nach Anspruch 1, **dadurch gekennzeichnet,** daß die durchgesteckte Zunge (7) hinter dem Durchsteckfenster (6) nach unten umgebogen ist.

## Claims

1. Electrical terminal, the terminal body (1) of which is formed, using folding technology, from legs (2, 3) on both sides of a back (4), which guides a terminal screw (5), with one leg (2) having at least one plug-through window (6) through which a tongue (7) of the other leg (3) is plugged, characterised in that whilst the leg (2) has at least one plug-through window (6) through which the tongue (7) of the other leg (3) is plugged, this leg (3) forms the terminal base (8), with lateral, T-shaped, undercut tabs (9, 10) jutting out at this leg (3), which tabs (9, 10) are bent in with their cut free ends (12, 13) under the end (11) of the leg (2) which has the plug-through window, which end (11) is folded underneath the base (8).

2. Terminal according to claim 1, characterised in that the T-shaped tabs (9, 10) form a diverging neck region, figuratively the T handle, and thereon outwards ends (12, 13) which are angled in and which are bent over towards the neck and figuratively hang on oblique hinges (14, 15).

3. Terminal according to claim 1, characterised in that a comparatively strong guide piece (16) for the terminal screw (5) is inserted underneath the back (4), which guide piece (16) is plugged in with lateral lugs (17) into windows (18) in both legs (2, 3) leaving clearance in the guide planes.

4. Terminal according to claim 3, characterised in that the guide piece (16) has a cross-shaped plan.

5. Terminal according to claim 1, characterised in that both legs (2, 3) taper above the terminal base (8) to be formed, in terms of their width, towards the base.

6. Terminal according to claim 2, characterised in that the terminal base (8) sags in a slightly V-shaped manner.

7. Terminals (sic) according to claim 1, characterised in that the plugged-through tongue (7) is bent over downwards behind the plug-through window (6).

## Revendications

1. Borne électrique dont le corps (1) est constitué, par pliage, par des branches (2, 3) de part et d'autre d'un dos (4), qui guide une vis (5) de la borne, une branche (2) comportant au moins une fenêtre de passage (6) dans laquelle passe une languette (7) de l'autre branche (3), tandis que la branche (2) comporte au moins une fenêtre de passage (6) dans laquelle passe la languette (7) de l'autre branche (3), caractérisée en ce que cette branche (3) forme le fond (8) de la borne, cette branche (3) étant munie de pattes (9, 10) latérales saillantes en contredépouille en forme de T, et dont les extrémités dégagées (12, 13) sont coudées sous l'extrémité (11), repliée en-dessous du fond (8), de la branche (2), qui comporte la fenêtre de passage.

2. Borne suivant la revendication 1, caractérisée en ce que les pattes (9, 10) en forme de T possèdent un col évasé, appelé d'une manière imagée la hampe du T, et formant des extrémités (12, 13) coudées vers l'extérieur, qui, repliées contre le col, sont attachées à ce que l'on appelle, d'une manière imagée, des charnières inclinées (14, 15).

3. Borne suivant la revendication 1, caractérisée en ce qu'une pièce (16) de guidage de la vis (5) de la borne, est mise sous le dos (4) et passe par des becs (17) latéraux, dans la fenêtre (18) dans les deux branches (2, 3) en laissant du jeu dans le plan de guidage.

4. Borne suivant la revendication 3, caractérisée en ce que la pièce (16) de guidage a, en projection dans un plan horizontal, une forme en croix.

5. Borne suivant la revendication 1, caractérisée en ce que les deux branches (2, 3) deviennent de moins en moins larges, au-dessus du fond (8) de la borne à constituer, en direction de ce fond.

6. Borne suivant la revendication 2, caractérisée en ce que le fond (8) de la borne est légèrement cintré en forme de V.

7. Borne suivant la revendication 1, caractérisée en ce que la languette (7) enfilée est repliée vers le bas derrière la fenêtre de passage (6).
